# EUROPÄISCHE PATENTANMELDUNG

(11) **EP 0 103 727 A1**
(43) Veröffentlichungstag der Anmeldung: **28.03.1984**
(21) Anmeldenummer: 83107762.3
(22) Anmeldetag: 06.08.1983
(51) Int. Cl.: B30B 15/24, B30B 15/20

(54) **Gleichlaufregelungseinrichtung für den elektrohydraulischen Antrieb einer Abkantpresse**

(30) Priorität: 02.09.1982 CH 5214/82
(71) Anmelder: INVENTIO AG, CH-6052 Hergiswil NW (CH)
(72) Erfinder: Frei, Theo, CH-4800 Zofingen (CH)

(57) **Zusammenfassung**

Mit dieser Gleichlaufregelungseinrichtung kann der Stössel einer Abkantpresse in Horizontallage oder in Abhängigkeit einer vorgegebenen Wegdifferenz der beiden Hydraulikzylinder (Z1, Z2) in Schräglage nach unten gefahren werden. Zu diesem Zweck ist jedem Hydraulikzylinder (Z1, Z2) eine von einem regelbaren Elektromotor (M1, M2) angetriebene Pumpe (P1, P2) zugeordnet. Bei einer anderen, wirtschaftlicheren Ausführung, sind zwei weitere, von einem gemeinsamen, nichtregelbaren Elektromotor (M3) angetriebene Pumpen (P3, P4) vorgesehen, die den regelbaren Pumpen (P1, P2) parallel geschaltet sind. Soll der Stössel lediglich in Horizontallage nach unten gefahren werden, so weist nur ein Hydraulikzylinder (Z2) eine mittels eines regelbaren Elektromotors (M2) angetriebene Pumpe (P2) auf. Hierbei wird der Wegistwert des anderen Hydraulikzylinders (Z1), der von der mit konstanter Drehzahl angetriebenen weiteren Pumpe (P3) betätigt wird, als Sollwert vorgegeben.

## Beschreibung

Die Erfindung betrifft eine Gleichlaufregelungseinrichtung für den elektrohydraulischen Antrieb einer Abkantpresse, wobei der Antrieb Einrichtungen für die Erzeugung der Vorlauf-, der Arbeits- und Schleichganggeschwindigkeit sowie der Rücklaufgeschwindigkeit der Hydraulikzylinder der Abkantpresse aufweist und wobei in der Gleichlaufregelungseinrichtung für jeden Hydraulikzylinder ein Wegistwertgeber vorgesehen ist, und in Abhängigkeit von der aus der Differenz der Wegistwerte gebildeten Regelabweichung der Gleichlauf der Hydraulikzylinder regelbar ist.

Mit dem Sonderdruck aus der Zeitschrift "Oelhydraulik und Pneumatik" 24, 1980, Nr. 6, ist eine Gleichlaufregelungseinrichtung gemäss Oberbegriff bekannt geworden. Hierbei besteht der Antrieb der Hydraulikzylinder aus einer, mittels Elektromotor angetriebenen Pumpe. Als Stellglied ist ein zweistufiges Servoventil in Kolbenschieberausführung vorgesehen, wobei jedem Zylinder ein Servoventil zugeordnet ist. Der Gleichlauf wird dadurch erreicht, dass ständig die Position der beiden Zylinder mittels Wegistwertgeber erfasst wird und die aus der Differenz der Wegistwerte ermittelte Regelabweichung dem Servoventil des schnelleren Zylinders zugeführt wird. Die als Stellglieder verwendeten Servoventile sind relativ teuer, können sehr leicht verschmutzen und sind daher ziemlich störanfällig. Ausserdem wirken sie wie Drosselelemente, so dass zusätzlich Energieverluste entstehen.

Die der Erfindung zugrunde liegende Aufgabe besteht darin, zwecks Behebung vorstehend erwähnter Nachteile eine Gleichlaufregelungseinrichtung zu schaffen, bei der das Stellglied robuster und betriebssicherer aufgebaut ist sowie verlust- ärmer arbeitet. Zur Lösung dieser Aufgabe schlägt die Erfindung, wie sie in den Ansprüchen gekennzeichnet ist ein Stellglied vor, das mindestens einen regelbaren Elektromotor und eine von diesem angetriebene Pumpe aufweist. Nach einer ersten Ausführungsform weist jeder Hydraulikzylinder einen separaten Antrieb auf, wobei die Antriebe gleichzeitig als Stellglied ausgebildet sind. Nach einer zweiten Ausführungsform sind zwei weitere, von einem gemeinsamen, nichtregelbaren Elektromotor angetriebene Pumpen vorgesehen, die den Pumpen der als Stellglied ausgebildeten Antriebe parallel geschaltet sind. Nach einer dritten Ausführungsform ist das Stellglied lediglich einem Hydraulikzylinder zugeordnet, wobei der andere Hydraulikzylinder von einer mit einer konstanten Drehzahl angetriebenen Pumpe betätigt wird.

Die mit der Erfindung erzielten Vorteile liegen insbesondere darin, dass bei einer Ausführungsform ein Stellglied mit nur einer Pumpe und einem regelbaren Elektromotor benötigt wird. Bei einer anderen Ausführungsform, bei welcher das Stellglied für jeden Hydraulikzylinder eine Pumpe und einen regelbaren Elektromotor aufweist, liegen die Vorteile darin, dass die Pumpen des Stellgliedes gleichzeitig dem Antrieb der Hydraulikzylinder dienen und der Stössel im Gleichlauf in einer Horizontallage oder in einer Schräglage nach unten gefahren werden kann. Das vorgeschlagene Stellglied ist robust aufgebaut, arbeitet wenig störanfällig und verursacht praktisch keine Energieverluste.

Im folgenden wird die Erfindung an Hand mehrerer auf der Zeichnung dargestellter Ausführungsbeispiele näher erläutert. Es zeigen:
Fig. 1 eine schematische Darstellung eines ersten Ausführungsbeispieles der erfindungsgemässen Gleichlaufregelungseinrichtung, wobei das Stellglied beiden Hydraulikzylindern zugeordnet ist,
Fig. 2 eine schematische Darstellung eines zweiten Ausführungsbeispieles der Gleichlaufregelungseinrichtung mit einer ersten Ausführungsform der Einrichtung zur Erzeugung der Schleichganggeschwindigkeit und der Stellgliedanordnung gemäss Fig. 1,
Fig. 3 eine schematische Darstellung eines dritten Ausführungsbeispieles der Gleichlaufregelungseinrichtung mit einer zweiten Ausführungsform der Einrichtung zur Erzeugung der Schleichganggeschwindigkeit, wobei das Stellglied lediglich einem Hydraulikzylinder zugeordnet ist und
Fig. 4 eine schematische Darstellung der Gleichlaufregelungseinrichtung gemäss Fig. 3, jedoch mit einer dritten Ausführungsform der Einrichtung zur Erzeugung der Schleichganggeschwindigkeit.

In der Fig. 1 sind mit Z1 und Z2 die Hydraulikzylinder einer Abkantpresse bezeichnet, welche von Pumpen P1, P2 betätigt werden, die mittels regelbarer Gleichstrommotoren M1, M2 antreibbar sind. Die Gleichstrommotoren M1, M2 können beispielsweise Gleichstrom-Nebenschlussmotoren sein, deren Drehzahlen durch Ankerspannungsänderung mittels Thyristoren regelbar sind. Mit S1 und S2 sind Füllventile bezeichnet, mittels welchen die Hydraulikzylinder ZI, Z2 beim Vorlauf gefüllt und beim Rücklauf entleert werden, wobei die Druckflüssigkeit je einem Behälter Rl, R2 entnommen bzw. zugeführt wird. Die Füllventile S1, S2 werden über ein Steuersystem STS gesteuert. Ein erstes, dem ersten Hydraulikzylinder Z1 und ein zweites, dem zweiten Hydraulikzylinder Z2 zugeordnetes Druckbegrenzungsventil DB1, DB2 ist jeweils so eingestellt, dass der Druck etwas über demjenigen liegt, der durch das Gewicht des Stössels und Stempels der Abkantpresse erzeugt wird. Ein weiteres, über Rückschlagventile RV1, RV2 mit den Ausgängen der Pumpen P1, P2 verbundenes Druckbegrenzungsventil DBG ist beiden Hydraulikzylindern Z1, Z2 zugeordnet und auf die maximale Presskraft der Abkantpresse eingestellt. Jedem Hydraulikzylinder Z1, Z2 ist ein während des Vorlaufes geöffnetes Vorlaufventil Vl, V2 zugeordnet, welches einerseits mit dem Eingang der betreffenden Pumpe Pl, P2 und andererseits mit dem unteren Ende des zugeordneten Hydraulikzylinders Z1, Z2 verbunden ist. Jedem Hydraulikzylinder Z1, Z2 ist ferner ein Rücklaufventil W1, W2 zugeordnet, welches einerseits am Ausgang der betreffenden Pumpe P1, P2 und andererseits in einer ersten Stellung am oberen Ende und in einer zweiten Stellung am unteren Ende des zugehörigen Hydraulikzylinders Z1, Z2 angeschlossen ist. Die Pumpen Pl, P2 sind saugseitig über weitere Rückschlagventile RV3, RV4 mit einem weiteren Druckflüssigkeitsbehälter R3 verbunden.

Mit MS1 und MS2 sind mit den Hydraulikzylindern Z1, Z2 verbundene Wegistwertgeber einer Gleichlaufregelungseinrichtung bezeichnet. Die Wegistwertgeber MS1, MS2 besthen beispielsweise aus Codelinealen und Codeleseeinrichtungen, wobei die ermittelten Wegistwerte zwecks Bildung einer Regelabweichung einem Digitalsubtrahierer zugeführt werden. Die Regeleinrichtung kann weiterhin beispielsweise derart beschaffen sein, dass der Ausgang des Digitalsubtrahierers über einen DA-Wandler mit einem Regelverstärker verbunden ist, dessen Ausgangsgrösse einem unterlagerten Drehzahlregelkreis als Sollwert zugeführt wird, wobei der Ausgang des Drehzahlreglers an einem Stellglied angeschlossen ist, welches aus einer Zündwinkelsteuerung, den Thyristoren, den Gleichstrom-Nebenschlussmotoren M1, M2 und den Pumpen P1, P2 gebildet ist.

Die vorstehend beschriebene Gleichlaufregelungseinrichtung arbeitet wie folgt:
Der Vorlauf, worunter das schnelle Schliessen der Abkantpresse zu verstehen ist, beginnt mit dem Oeffnen der Füllventile S1, S2 und der Vorlaufventile Vl, V2. Hierbei steht der Stösseldruck an den Saugseiten der Pumpen P1, P2 an, so dass diese als Hydraulikmotoren arbeiten und von den Elektromotoren M1, M2 in Abhängigkeit von der zugeführten Regelspannung gebremst werden. Das damit erzielte dosierte Abführen der Druckflüssigkeit auf den Kolbenringseiten der Hydraulikzylinder Z1, Z2 bestimmt die Vorlaufgeschwindigkeit. Die Druckflüssigkeit wird hierbei über die Rückschlagventile RVI, RV2 und das geöffnete Druckbegrenzungsventil DGB in den Druckflüssigkeitsbehälter R3 gefördert.

Kurz vor dem Auftreffen des Stempels auf dem Werkstück wird auf den Arbeitsgang umgeschaltet, wobei unter Arbeitsgang das langsame Schliessen der Abkantpresse zu verstehen ist. Das Umschalten geschieht durch Schliessen der Vorlaufventile V1, V2, wobei der auftretende Bremsdruck durch die Druckbegrenzungsventile DB1, DB2 begrenzt wird. Mit geringer Verzögerung werden nun auch die Füllventile S1, S2 geschlossen, so dass die Pumpen P1, P2 aus dem Druckflüssigkeitsbehälter R3 in die abgeschlossenen Zylinderräume fördern, wobei die Druckflüssigkeit auf den Kolbenringseiten über die Druckbegrenzungsventile DB1, DB2 abgeführt wird und die sich einstellende Arbeitsgeschwindigkeit abhängig von der Pumpendrehzahl ist. Die Hydraulikzylinder Z1, Z2 können wegen des Stösselgewichtes nicht vorlaufen, da die Druckflüssigkeit nur über die Druckbegrenzungsventile DB1, DB2 verdrängt werden kann.

Bei der Gleichlaufregelung der Hydraulikzylinder Z1, Z2 wird nun aus den Wegistwerten eine Differenz gebildet, die mit einem Sollwert verglichen wird. Wenn der Stössel in Horizontallage nach unten gefahren werden soll, wird als Sollwert der Wert "0" vorgegeben. Muss der Stössel auf beiden Seiten eine genaue, voneinander verschiedene Endlage erreichen, so wird die Differenz der Endlagen als Sollwert vorgegeben, wobei der Stössel in einer Schräglage nach unten fährt. In beiden Fällen wird in Abhängigkeit des Vorzeichens der aus der Differenz der Wegistwerte und dem Sollwert gebildeten Regelabweichung entweder die eine oder die andere Pumpe P1, P2 verstellt.

Der Rücklauf wird bei Erreichen der genauen Endlage des Stössels eingeleitet. Hierbei werden die Rücklaufventile Wl, W2 umgeschaltet, die Vorlaufventile V1, V2 geschlossen sowie die Füllventile S1, S2 geöffnet, wobei die Rücklaufgeschwindigkeit durch die Pumpendrehzahl gegeben ist.

Gegenüber der Fig. 1 sind in der Fig. 2 weitere Pumpen P3, P4 vorgesehen, die den Pumpen P1, P2 parallel geschaltet sind und gemeinsam von einem Asynchronmotor M3 angetrieben werden. Die Ausgänge der weiteren Pumpen P3, P4 sind über ein Umsteuerventil UV1 mit dem Druckflüssigkeitsbehälter R3 verbunden. Die Steuerung des Vorlaufes, des Arbeitsganges und des Rücklaufes sowie die Erzeugung der entsprechenden Geschwindigkeiten erfolgt auf die gleiche Weise wie bei der Ausführung gemäss Fig. 1, wobei jedoch die Hydraulikzylinder Z1, Z2 jeweils durch beide Pumpen P1, P3 bzw. P2, P4 angetrieben werden und die Pumpen P1-P4 entsprechend kleiner dimensioniert sind. Auch die Gleichlaufregelung erfolgt auf die gleiche Weise wie bei der Fig. 1, mit dem Unterschied, dass regelbare Gleichstrommotoren M1, M2 kleinerer Leistung vorgesehen sind.

Bei grossen Werkstücken kann die normale Arbeitsgeschwindigkeit unter Umständen zu gross sein, so dass mit einem Schleichgang weitergefahren werden muss. Die Umschaltung vom Arbeitsgang auf den Schleichgang erfolgt durch Oeffnen des Umsteuerventils UV1, wobei die Pumpen P3, P4 in den Druckflüssigkeitsbehälter R3 fördern und der Schleichgang sich entsprechend der kleinen Fördermengen der Pumpen P1, P2 einstellt.

Beim Ausführungsbeispiel gemäss Fig. 3, das annähernd dem der Fig. 2 entspricht, ist lediglich dem zweiten Hydraulikzylinder Z2 ein aus der Pumpe P2 und dem regelbaren Gleichstrommotor M2 bestehendes Stellglied zugeordnet. Das Umsteuerventil UV1 ist eingangsseitig nur noch mit dem Ausgang der dem zweiten Hydraulikzylinder Z2 zugeordneten, weiteren Pumpe P4 verbunden. Ein weiteres Umsteuerventil UV2 ist eingangsseitig mit dem Ausgang der dem ersten Hydraulikzylinder Zl zugeordneten weiteren Pumpe P3 verbunden. Ausgangsseitig steht das Umsteuerventil UV2 über einen Zweistromregler SR mit dem Druckflüssigkeitsbehälter R3 in Verbindung. Die Steuerung des Vorlaufes, des Arbeitsganges und des Rücklaufes sowie die Erzeugung der entsprechenden Geschwindigkeiten erfolgt auf die gleiche Weise wie bei der Ausführung gemäss Fig. 2, wobei jedoch die Pumpen P2, P3 und P4 derart dimensioniert sind, dass das Fördervolumen der Pumpe P3 gleich der Summe der Fördervolumen der Pumpe P4 und der bei einer mittleren Drehzahl laufenden Pumpe P2 ist. Die Umschaltung vom Arbeitsgang auf den Schleichgang erfolgt durch Oeffnen der Umsteuerventile UV1, UV2, wobei einerseits die Pumpe P4 in den Druckflüssigkeitsbehälter R3 fördert und andererseits die Pumpe P3 einem durch entsprechende Einstellung des Zweistromreglers SR vorbestimmten Teil der Fördermenge in den Druckflüssigkeitsbehälter R3 abzweigt. Die erforderliche Schleichganggeschwindigkeit stellt sich hierbei durch die restliche Fördermenge der Pumpe P3 und der Fördermenge der regelbaren Pumpe P2 ein.

Die mittels des Asynchronmotors M3 mit einer konstanten Drehzahl angetriebene Pumpe P3 und der erste Hydraulikzylinder Z1 sind derart aufeinander abgestimmt, dass eine bestimmte Geschwindigkeit erzielbar ist. Bei der Gleichlaufregelung wird nun der am ersten Hydraulikzylinder Z1 ermittelte Wegistwert dem Digitalsubtrahierer als Sollwert und der am zweiten Hydraulikzylinder Z2 ermittelte Wegistwert als Istwert zugeführt. Je nach Vorzeichen der sich ergebenden Regelabweichung wird über die Thyristoren die Drehzahl des Gleichstrom-Nebenschlussmotors M2 und der Pumpe P2 derart verstellt, dass die Geschwindigkeit des Förderstromes und damit des zweiten Hydraulikzylinders Z2 entweder verkleinert oder vergrössert wird, bis der Gleichlauf beider Hydraulikzylinder Z1, Z2 hergestellt ist und der Stössel in Horizontallage nach unten fährt.

Das Ausführungsbeispiel gemäss Fig. 4 entspricht dem Ausführungsbeispiel gemäss Fig. 3, wobei jedoch der Zweistromregler SR entfällt und das Umsteuerventil UV2 ausgangsseitig mit dem Eingang der Pumpe P4 verbunden ist. Der Eingang der regelbaren Pumpe P2 ist über ein Rückschlagventil RV5 mit dem Eingang der Pumpe_P4 und über ein weiteres Rückschlagventil RV6 mit dem Druckflüssigkeitsbehälter R3 verbunden. Bei der Umschaltung auf Schleichgang wird ein Teil der Fördermenge der Pumpe P3 über das Umsteuerventil UV2, die Pumpe P4 und das Umsteuerventil UV1 in den Druckflüssigkeitsbehälter R3 gefördert, wobei die abgeführte Teilmenge durch die Pumpe P4 bestimmt wird. Hierbei arbeitet die Pumpe P4 als Hydraulikmotor, so dass ein Teil der aufgewendeten Antriebsenergie zurückgewonnen wird. Die erforderliche Schleichganggeschwindigkeit ergibt sich für den ersten Hydraulikzylinder Z1 aus der Differenz der Fördermengen der Pumpen P3, P4 und für den zweiten Hydraulikzylinder Z2 aus der Fördermenge der regelbaren Pumpe P2, wobei die Fördermengen für beide Hydraulikzylinder Z1, Z2 bei einer mittleren Drehzahl der Pumpe P2 gleich sind.

Anstelle eines regelbaren Gleichstrommotors, kann für das Stellglied auch ein regelbarer Asynchronmotor verwendet werden.

## Patentansprüche

1. Gleichlaufregelungseinrichtung für den elektrohydraulischen Antrieb einer Abkantpresse, wobei der Antrieb Einrichtungen für die Erzeugung der Vorlauf-, der Arbeits- und Schleichganggeschwindigkeit sowie der Rücklaufgeschwindigkeit der Hydraulikzylinder (Z1, Z2) der Abkantpresse aufweist und wobei in der Gleichlaufregelungseinrichtung für jeden Hydraulikzylinder (Z1, Z2) ein Wegistwertgeber (MS1, MS2) vorgesehen ist, und in Abhängigkeit vonder aus der Differenz der Wegistwerte gebildeten Regelabweichung der Gleichlauf.der Hydraulikzylinder (Z1, Z2) regelbar ist,
dadurch gekennzeichnet,
dass für den Antrieb der Hydraulikzylinder (Z1, Z2), wie an sich bekannt, mindestens je eine elektromotorisch angetriebene Pumpe vorgesehen ist, und dass die Gleichlaufregelungseinrichtung ein Stellglied aufweist, welches mindestens aus einem regelbaren Elektromotor und einer von diesem antreibbaren Pumpe besteht, wobei das Stellglied einem oder beiden Hydraulikzylindern (Z1, Z2) zugeordnet ist.

2. Gleichlaufregelungseinrichtung nach Patentanspruch 1,
dadurch gekennzeichnet,
dass für den Antrieb der Pumpen (Pl, P2) der Hydraulikzylinder (Z1, Z2) regelbare Gleichstrommotoren (M1, M2) vorgesehen sind, welche zusammen mit den Pumpen (P1, P2) das Stellglied bilden, wobei der Sollwert der Gleichlaufregelung eine vorbestimmte Wegdifferenz der Hydraulikzylinder (ZI, Z2) ist.

3. Gleichlaufregelungseinrichtung nach den Patentansprüchen 1 und 2,
dadurch gekennzeichnet,
dass den Pumpen (P1, P2) mit regelbaren Gleichstrommotoren (M1, M2) je eine weitere Pumpe (P3, P4) parallel geschaltet ist, wobei die weiteren Pumpen (P3, P4), wie an sich bekannt, mittels eines gemeinsamen Asynchronmotors (M3) antreibbar sind.

4. Gleichlaufregelungseinrichtung nach Patentanspruch 1,
dadurch gekennzeichnet,
dass für den Antrieb der Pumpen (P3, P4) der Hydraulikzylinder (Z1, Z2), wie an sich bekannt, ein gemeinsamer Asynchronmotor (M3) vorgesehen ist, und das Stellglied lediglich eine Pumpe (P2) und einen diese antreibenden regelbaren Gleichstrommotor (M2) aufweist, wobei die Pumpe (P2) des Stellgliedes der Pumpe (P4) des zweiten Hydraulikzylinders (Z2) parallel geschaltet ist, und wobei der Wegistwert des ersten Hydraulikzylinders (Z1) der Wegsollwert der Gleichlaufregelung ist, so dass die Geschwindigkeit des zweiten Hydraulikzylinders (Z2) der Geschwindigkeit des über die Pumpe (P3) mit einer konstanten Drehzahl des Asynchromotors (M3) angetriebenen ersten Hydraulikzylinders (Z1) angleichbar ist.

5. Gleichlaufregelungseinrichtung nach Patentanspruch 1,
dadurch gekennzeichnet,
dass die Einrichtung für die Erzeugung der Vorlaufgeschwindigkeit aus je einem Füllventil (S1, S2) und je einem Vorlaufventil (V1, V2) je Hydraulikzylinder (Z1, Z2) besteht, wobei das Füllventil (S1, S2) mit einem Druckflüssigkeitsbehälter (R1, R2) und dem oberen Ende und das Vorlaufventil (V1, V2) mit dem Sauganschluss der jeweils zugeordneten Pumpen und dem unteren Ende des Hydraulikzylinders (Z1, Z2) verbunden sind und Füll- und Vorlaufventile (S1, S2, V1, V2) während des Vorlaufes geöffnet sind, wobei die Vorlaufgeschwindigkeit durch Antreiben der Pumpen mittels des Stösseldruckes und deren Abbremsen durch die Elektromotoren erzeugbar ist.

6. Gleichlaufregelungseinrichtung nach den Patentansprüchen 1 und 3,
dadurch gekennzeichnet,
dass die Einrichtung für die Erzeugung der Schleichganggeschwindigkeit ein Umsteuerventil (UV1) aufweist, das eingangsseitig mit den Ausgängen der gemeinsam von einem Asynchronmotor (M3) angetriebenen Pumpen (P3, P4) und ausgangsseitig mit einem Druckflüssigkeitsbehälter (R3) verbunden ist.

7. Gleichlaufregelungseinrichtung nach den Patentansprüchen 1 und 4,
dadurch gekennzeichnet,
dass die Einrichtung für die Erzeugung der Schleichganggeschwindigkeit zwei Umsteuerventile (UV1, UV2) aufweist, wobei das eine Umsteuerventil (UV1) eingangsseitig mit dem Ausgang der einen Pumpe (P4) der gemeinsam angetriebenen Pumpen (P3, P4) und ausgangsseitig mit einem Druckflüssigkeitsbehälter (R3) verbunden ist, und das andere Umsteuerventil (UV2) eingangsseitig mit dem Ausgang der anderen Pumpe (P3) der gemeinsam angetriebenen Pumpen (P3, P4) und ausgangsseitig über einen Zweistromregler (SR) mit dem Druckflüssigkeitsbehälter (R3) in Verbindung steht.

8. Gleichlaufregelungseinrichtung nach den Patentansprüchen 1 und 4,
dadurch gekennzeichnet,
dass die Einrichtung für die Erzeugung der Schleichganggeschwindigkeit zwei Umsteuerventile (UV1, UV2) aufweist, wobei das eine Umsteuerventil (UV1) eingangsseitig mit dem Ausgang der einen Pumpe (P4) der gemeinsam angetriebenen Pumpen (P3, P4) und ausgangsseitig mit einem Druckflüssigkeitsbehälter (R3) verbunden ist, und das andere Umsteuerventil (UV2) eingangsseitig mit dem Ausgang der anderen Pumpe (P3) der gemeinsam angetriebenen Pumpen (P3, P4) und ausgangsseitig mit dem Eingang der einen Pumpe (P4) in Verbindung steht, wobei der Eingang der parallel geschalteten Pumpe (P2) des Stellgliedes über ein Rückschlagventil (RV5) mit dem Eingang der einen Pumpe (P4) und über ein weiteres Rückschlagventil (RV6) mit dem Druckflüssigkeitsbehälter (R3) verbunden ist.
